# FASCICULE DE BREVET EUROPEEN

(11) **EP 3 168 396 B1**
(45) Date de publication et mention de la délivrance du brevet: **23.10.2019**
(21) Numéro de dépôt: 16198075.0
(22) Date de dépôt: 10.11.2016
(51) Int. Cl.: E05B 65/00, E05B 65/08, E05B 47/00, E05C 1/08, E05C 19/10

(54) **DISPOSITIF DE VERROUILLAGE POUR PORTAIL COULISSANT, ET PORTAIL COULISSANT ASSOCIÉ**
VORRICHTUNG ZUM VERRIEGELN FÜR SCHIEBETOR, UND ENTSPRECHENDES SCHIEBETOR
LOCKING DEVICE FOR SLIDING GATE, AND ASSOCIATED SLIDING GATE

(30) Priorité: 12.11.2015 FR 1560814
(43) Date de publication de la demande: 17.05.2017
(73) Titulaire: Chorin, Christian, 77000 Melun (FR)
(72) Inventeur: Chorin, Christian, 77000 Melun (FR)
(74) Mandataire: Regimbeau

(56) Documents cités:
- EP-A1- 0 607 715
- EP-A2- 1 775 402
- WO-A2-02/088499
- CH-A5- 671 263
- GB-A- 2 115 063
- JP-A- 362 041 880

## Description

### DOMAINE DE L'INVENTION

La présente invention concerne un dispositif de verrouillage pour un portail coulissant.

### ETAT DE LA TECHNIQUE

On distingue différents types de portail : les portails à battants, et les portails coulissants.

Un portail coulissant comprend conventionnellement un vantail mobile en translation suivant une direction horizontale parallèle au sol. Le vantail comporte par exemple plusieurs montants verticaux espacés les unes des autres, et reliés les uns aux autres par des traverses horizontales.

Certains portails coulissants sont motorisés. On connaît en particulier du document FR2824582 un portail coulissant comprenant un dispositif de verrouillage comprenant un pêne mobile en rotation et un moteur configuré pour déplacer le pêne mobile en rotation. Le portail peut ainsi être fermé automatiquement, sans qu'un utilisateur n'ait besoin d'utiliser une clé.

Toutefois, un tel dispositif de verrouillage présente l'inconvénient d'être particulièrement volumineux, et forme une protubérance visible notamment suivant la direction horizontale. Un tel dispositif de verrouillage nuit à l'esthétique du portail à montants puisque le dispositif fait saillie entre deux montants voisins.

Il est par ailleurs connu du document EP1775402 un dispositif de verrouillage pour un portail coulissant, le portail coulissant comprenant un bâti et un vantail mobile en translation par rapport au bâti. Le dispositif de verrouillage décrit dans ce document comprenant un pêne destiné à être engagé dans un orifice d'une gâche.

Ce dispositif de verrouillage comprend en outre des premiers moyens pour déplacer le pêne depuis une position verrouillée vers une position déverrouillée, au cours de la fermeture du portail. Ces premiers moyens comprennent une tige de liaison solidaire du pêne, la tige comprenant un doigt, et un support présentant une surface inclinée. Au cours du déplacement du vantail, le doigt de la tige glisse sur la surface inclinée, ce qui déplace le pêne vers le haut.

Ce dispositif de verrouillage comprend en outre des deuxièmes moyens pour déplacer le pêne depuis une position verrouillée vers une position déverrouillée, lorsque que le pêne est engagé dans l'orifice de la gâche. Ces deuxièmes moyens de déplacement comprennent la tige de liaison solidaire du pêne, une patte de support sur laquelle repose le doigt de la tige lorsque le pêne est engagé dans l'orifice de la gâche, et un électroaimant. Pour déverrouiller le dispositif, l'électroaimant est activé pour entraîner vers le haut la patte de support, et avec elle la tige de liaison qui repose sur la patte de support, et par conséquent le pêne solidaire de la tige de liaison.

Toutefois, ce dispositif de verrouillage est complexe, volumineux, et donc très inesthétique. En effet, une partie des premiers et deuxièmes moyens (l'électroaimant, la patte de support et le support à surface inclinée) sont montés au bâti du portail, tandis qu'une autre partie de ces moyens sont montés au portail qui coulisse par rapport au bâti (la tige de support).

Un dispositif de verrouillage pour portail coulissant selon le préambule de la revendication 1 est connu du document JP362041880A.

### EXPOSE DE L'INVENTION

Un but de l'invention est de permettre un verrouillage automatique d'un portail coulissant de façon plus esthétique qu'avec les solutions de l'art antérieur.

Il est ainsi proposé selon un premier aspect de l'invention un dispositif de verrouillage pour portail coulissant, selon la revendication 1.

Le fait que le pêne soit mobile en translation suivant la première direction permet de limiter l'encombrement du dispositif suivant la direction de coulissement du portail, donc la direction horizontale. De la sorte, le dispositif de verrouillage peut être confiné dans un volume allongé verticalement mais de faible dimension horizontale.

De la sorte, le dispositif peut être intégré de façon particulièrement harmonieuse à un vantail de portail coulissant comportant des montants verticaux espacés les uns par rapport aux autres et de largeur relativement fine.

Par ailleurs, le pêne est compris partiellement dans le même boîtier que l'actionneur. Le dispositif de verrouillage est donc bien plus compact que le dispositif décrit dans le document EP1775402.

Le dispositif de verrouillage peut comprendre les caractéristiques optionnelles suivantes, prises seules ou bien en combinaison chaque fois que cela est techniquement possible.
- La première direction est perpendiculaire à la direction de coulissement du portail.
- Le pêne comprend une première partie s'étendant suivant la première direction, une deuxième partie prolongeant la première partie et s'étendant suivant la direction de coulissement du portail, la partie terminale prolongeant la deuxième partie.
- L'actionneur comprend un vérin électrique comprenant un moteur.
- Le vérin électrique et le pêne sont agencés l'un à côté de l'autre suivant la première direction.
- Le dispositif de verrouillage comprend une batterie d'alimentation du moteur.
- Le dispositif de verrouillage comprend en outre un port de chargement électrique de la batterie d'alimentation, le port étant propre à être raccordé à une source d'alimentation électrique externe.

Il est également proposé, selon un deuxième aspect de l'invention, un module pour portail coulissant, le module comprenant :
- un boîtier formant un montant du portail lorsque le module est fixé au portail, et
- un dispositif de verrouillage selon le premier aspect de l'invention, logé au moins partiellement dans le boîtier.

Le module selon ce deuxième aspect peut comprendre les caractéristiques optionnelles suivantes, prises seules ou bien en combinaison chaque fois que cela est techniquement possible.
- Le module comprend en outre une roue agencée pour reposer sur le sol lorsque le module est fixé au portail, et un moteur configuré pour entraîner la roue en rotation.
- Le module comprend une unique batterie d'alimentation pour alimenter chaque moteur du module.
- Le module comprend des moyens de communication sans fil et un dispositif de contrôle configuré pour commander chaque moteur du module en fonction de commandes reçues par les moyens de communication sans fil.

Selon un troisième aspect de l'invention, il est proposé un portail comprenant le module formant un montant selon le deuxième aspect de l'invention.

Le portail peut comprendre un vantail présentant deux surfaces opposées avant et arrière, le module étant fixé sur l'une des deux surfaces opposées. Alternativement, le module peut être fixé à une surface du portail qui est orientée pour être en regard d'une gâche.

### DESCRIPTION DES FIGURES

D'autres caractéristiques, buts et avantages de l'invention ressortiront de la description qui suit, qui est purement illustrative et non limitative, et qui doit être lue en regard des dessins annexés sur lesquels :
- La figure 1 est une vue en perspective d'une partie d'un portail coulissant selon un premier mode de réalisation de l'invention.
- La figure 2 est une vue éclatée d'un module formant montant pour le portail de la figure 1.
- La figure 3 est une vue éclatée d'un dispositif de verrouillage selon un premier mode de réalisation.
- Les figures 4 et 5 sont deux vues en coupe de profil du dispositif de verrouillage selon le premier mode de réalisation, dans deux états différents.
- Les figure 6 et 7 sont deux vues éclatées d'un dispositif de verrouillage selon un deuxième mode de réalisation, qui ne fait pas partie de l'invention.
- La figure 8 est une vue en perspective d'une partie d'un portail coulissant selon un autre mode de réalisation de l'invention.

Sur l'ensemble des figures, les éléments similaires portent des références identiques.

### DESCRIPTION DETAILLEE DE L'INVENTION

En référence à la **figure 1****,** un portail coulissant 1 comprend un vantail 2, un module 3 formant montant, et une gâche 4.

Le vantail 2 est mobile en translation par rapport à la gâche 4, suivant une direction de coulissement Y parallèle au sol, donc horizontale, lorsque le portail 1 est monté et prêt à fonctionner.

Le vantail 2 comprend une pluralité de traverses 20, 21 s'étendant horizontalement, par exemple une traverse basse 21 et une traverse haute 20. Le vantail 2 comprend en outre une pluralité de montants 22 s'étendant perpendiculairement aux traverses 20, 21, verticalement par rapport au sol. Chaque montant 3 relie la traverse basse 21 à la traverse haute 20.

Le vantail 2 présente une partie d'extrémité 24 libre en regard de la gâche 4. Cette partie d'extrémité 24 est par exemple formée par un montant 22 extrémal et/ou des portions d'extrémités des traverses 20, 21.

La partie d'extrémité 24 libre présente notamment deux surfaces opposées avant et arrière, visibles lorsque l'on regarde le vantail 2 de face. Les surfaces opposées sont planes et parallèles à la direction horizontale. La partie d'extrémité 24 libre présente par ailleurs une surface 26 en regard de la colonne, plane et normale à la direction horizontale de coulissement indiquée par l'axe Y.

Le module 3 en forme de montant comprend un boîtier 30 fixé sur la surface avant ou sur la surface arrière de la portion d'extrémité 24 du vantail 2 à l'aide de moyens de fixation appropriés (non illustrés).

Le boîtier 30 est de forme allongée suivant un axe longitudinal correspondant à l'axe Z après son montage au vantail 2. Le boîtier est par exemple de forme parallélépipédique. Par convention, on définit la longueur du module 3 comme sa dimension suivant l'axe Z, sa largeur comme sa dimension suivant l'axe Y et son épaisseur comme sa dimension suivant l'axe X.

Avantageusement, la longueur du boîtier 30 du module 3 est sensiblement égale à la longueur de la partie d'extrémité 24 du vantail 2, et/ou la largeur du boîtier du module 3 est sensiblement égale à la largeur de la partie d'extrémité 24 du vantail 2, ce qui améliore l'esthétique de l'ensemble.

Par ailleurs, la gâche 4 est propre à être montée sur une colonne (non-illustrée pour une meilleure lisibilité des figures) laquelle est fixe par rapport au sol. De façon connue en soi, la gâche 4 comprend une plaque 40, par exemple métallique, dans laquelle est formée un orifice 42 propre à recevoir un pêne du portail 1 pour retenir ce pêne de sorte à bloquer le vantail 2 suivant l'axe Y de coulissement. Ce pêne sera décrit plus en détail dans la suite.

La plaque 40 est fixée à la colonne via des moyens de fixation appropriés tels que des vis. Après fixation à la colonne, la plaque s'étend verticalement par rapport au sol.

La plaque comprend par ailleurs un deuxième orifice 43, et un port de connexion électrique 44 propre à être relié à une source d'alimentation électrique externe (non illustrée), par exemple un panneau photovoltaïque.

En référence à la **figure 2****,** le boîtier 30 du module 3 comprend deux parties : une partie femelle ou externe 30a, et une partie mâle ou interne 30b qui s'insère dans la partie femelle 30a pour obturer le boîtier 30. La partie mâle présent un profil en U suivant un plan de coupe horizontal.

Le module 3 comprend un dispositif de verrouillage 5 du portail 1, une batterie d'alimentation 6, un dispositif de commande 7, et un dispositif motorisé 8 pour déplacer le vantail 2.

Dans le mode de réalisation illustré sur la figure 2, le dispositif de verrouillage 5, la batterie 6, le dispositif de contrôle 7 et le dispositif motorisé 8 sont tous alignés longitudinalement, par exemple dans cet ordre de haut en bas, lorsque le module est fixé au vantail 2 du portail 1. Le module 3 présente ainsi une largeur et une épaisseur minimales, ce qui permet une intégration du module 3 sur des portails 1 dont les montants sont étroits sans pour autant compromettre l'esthétique de l'ensemble.

Le dispositif motorisé 8 comprend un moteur 80, un réducteur 82 et une roue 84.

La roue 84 est mobile en rotation par rapport au boîtier 30. La roue 84 fait au moins partiellement saillie hors du boîtier 30. La roue 80 est agencée dans le boîtier 30 de sorte à reposer sur le sol lorsque le module 3 est fixé au vantail 2. Le moteur 80 configuré pour entraîner la roue 84 en rotation. Le réducteur 82 est configuré pour transmettre le mouvement d'un arbre d'entraînement du moteur 80 (non-visible sur les figures) à la roue 84.

Par ailleurs, le dispositif de commande 7 comprend des moyens de communication sans fil. Les moyens de communication comprennent par exemple un capteur infrarouge ou bien une antenne de réception de signaux radio. Le dispositif de commande 7 est configuré pour piloter le moteur 80 en fonction de commandes reçues par les moyens de communication sans fil, préalablement émises par une télécommande.

Le dispositif de verrouillage 5 est une unité autonome formant un boîtier 50, logé au moins partiellement à l'intérieur du module 3. Le dispositif 5 est fixé au boîtier 50 du module 3 à l'aide de moyens de fixation appropriés.

Le boîtier 50 du dispositif de verrouillage 5 présente une forme oblongue parallèlement à un axe longitudinal ; il est par exemple parallélépipédique. Lorsque le dispositif de verrouillage 5 est fixé dans le boîtier 30 du module 3, et que le module 3 est lui-même fixé à la portion d'extrémité 24 du vantail 2, l'axe longitudinal est orienté verticalement par rapport au sol (parallèlement à l'axe Z).

En référence à la **figure 3****,** le dispositif de verrouillage 5 comprend un pêne 52 et au moins un système d'actionnement, ou actionneur, pour déplacer le pêne.

Le pêne 52 est monté mobile en translation par rapport au boîtier 50 parallèlement à l'axe longitudinal, donc verticalement après fixation du dispositif de verrouillage 5 au vantail 2 du portail 1. Ce pêne 52 est mobile entre deux positions : une position verrouillée et une position déverrouillée. Par convention, on considère que ces deux positions se réfèrent implicitement au verrouillage du dispositif 5 avec la gâche 4.

Comme on le verra dans la suite, la direction suivant laquelle le pêne se déplace en translation est perpendiculaire à la direction de coulissement du portail 1. La direction suivant laquelle le pêne se déplace est donc une direction verticale après montage du portail 1. La position verrouillée est une position basse du pêne 52 et la position déverrouillée est une position haute du pêne 52, lorsque le dispositif de verrouillage 5 est monté au portail 1.

Le boîtier 50 présente une paroi destinée à être en regard de la gâche 4 après montage du portail 1. Dans cette paroi est défini un orifice 53.

Le pêne 52 comprend un crochet faisant saillie hors du boîtier via l'orifice 53.

Plus précisément, le pêne 52 comprend une partie interne 520, une partie transversale 521 prolongeant la partie interne 520, et une partie terminale 522 prolongeant la partie transversale 521.

La partie interne 520 est localisée à l'intérieur du boîtier. La partie interne 520 s'étend parallèlement à l'axe longitudinal (donc verticalement après montage du portail 1). Elle est agencée pour être sollicitée en déplacement suivant l'axe longitudinal par le ou chaque actionneur. La partie interne 520 est percée d'un orifice 524 transversal à l'axe son axe de déplacement.

La partie transversale 521 s'étend en travers de l'orifice 53, transversalement à la direction longitudinale. La partie transversale s'étend plus précisément suivant la direction de coulissement du portail, perpendiculairement à la partie interne 521. La partie transversale 521 fait partiellement saillie hors du boîtier 50.

La partie terminale 522 du pêne 52 est coudée par rapport à la partie transversale 521. La partie terminale se trouve à l'extérieur du boîtier 50. Le crochet du pêne 52 est formé par les parties transversale 521 et terminale 522 au moins. Le crochet 522 est de dimensions adaptées pour traverser l'orifice 42 de la plaque 40. Lorsque le dispositif de verrouillage 5 est fixé au portail 1, la partie terminale 522 est tournée vers le sol. Le sens vers lequel la partie terminale 522 est coudée est un sens de déplacement du pêne 52 depuis sa position déverrouillée vers sa position verrouillée. Ce sens est un sens orienté vers le sol après fixation au portail 1, dans le mode de réalisation illustré.

La partie terminale 522 présente une première surface 5220 et une deuxième surface 5221.

La première surface 5220 est une surface positionnée pour venir butée contre la gâche 4, pour empêcher un coulissement du portail 1 lorsque le crochet est engagé dans l'orifice 42. La première surface 5220 est agencée en regard du boîtier 50. La première surface 5220 est par exemple une surface plane s'étendant dans un plan normal à l'axe de coulissement du portail 1 (donc un plan vertical après montage du dispositif de verrouillage 5 au portail 1), ou légèrement incliné par rapport à ce plan comme représenté sur les figures.

La deuxième surface 5221 est une surface positionnée pour venir en appui contre un rebord 420 de l'orifice 42 formé dans la plaque 40 de la gâche. La deuxième surface 5221 est par ailleurs orientée pour déplacer le pêne 52 vers la position déverrouillée, lorsque, ladite surface 5221 étant en appui contre le rebord de l'orifice 42, le dispositif de verrouillage 5 est déplacé vers la gâche suivant la direction de coulissement Y, par glissement de la surface 5221 contre le rebord de l'orifice. La deuxième surface est courbe. En variante, la deuxième surface est plane mais orientée suivant une direction non parallèle à la direction longitudinale.

La course du pêne 52 est limitée par le boîtier 50. La paroi du boîtier dans laquelle l'orifice 53 est formé fait office de butée limitant la course de la partie transversale du pêne 52, et/ou d'autres parois du boîtier 50 font office de butées pour limiter la course de la partie interne du pêne 52.

Dans le mode de réalisation représenté sur les figures, le dispositif de verrouillage 5 comprend deux actionneurs pour déplacer le pêne 52 : un actionneur motorisé, donc comprenant un moteur 51, et une serrure 55 à clé manuelle. Le pêne 52 peut ainsi être déplacé de deux façons différentes : soit à l'aide d'une clé manuelle, soit par mise en fonctionnement du moteur 51.

L'actionneur motorisé est par exemple formé par un vérin 510 comprenant le moteur 51. L'actionneur motorisé et le pêne 52 sont agencés en des positions différentes le long de l'axe longitudinal (l'axe vertical Z lorsque le dispositif 5 est fixé au vantail 2). Ceci permet de limiter l'encombrement du dispositif de verrouillage 5 dans un plan perpendiculaire à la direction longitudinale (ce plan étant défini par l'axe horizontal X et l'axe Y de coulissement du vantail 2 lorsque le dispositif 5 est fixé au vantail 2). Dans le mode de réalisation illustré sur les figures, le pêne 52 est disposé dans le boîtier 50 de sorte à se trouver au-dessus de l'actionneur motorisé, et en particulier au-dessus du moteur 51, lorsque le dispositif de verrouillage 5 est fixé au vantail 2.

Le vérin 510 est du type 12 volts à courant continu. Le vérin 510 comprend un cylindre (non visible sur les figures) fixe par rapport au boîtier 50 et un piston mobile en translation par rapport au cylindre. Le piston est fixé à la partie interne 520 du pêne 52. Le moteur 51 est configuré pour déplacer en translation le piston par rapport au cylindre, et par conséquent déplacer en translation le pêne 52 par rapport au boîtier 50.

Le moteur 51 est alimenté en électricité par la batterie d'alimentation 6 du module 3 via des fils électriques. Une seule batterie 6 est utilisée pour alimenter en électricité les moteurs 51 et 80, ce qui permet de limiter l'encombrement du dispositif de déverrouillage 5 et plus généralement du module 3.

Le dispositif de verrouillage 5 comprend par ailleurs des fils électriques pour relier le dispositif de commande 7 au moteur 51 du dispositif de verrouillage 5. Le dispositif de commande 7 est configuré pour piloter le moteur 51 en fonction de commandes reçues par les moyens de communication sans fil du module 3 déjà mentionnés.

Le dispositif de verrouillage 5 comprend en outre un port de connexion électrique 54. Le port 54 est formé sur une face du boîtier 50 en regard du port électrique 44 formé sur la plaque 40, lequel est relié à une source d'alimentation électrique externe. Le port 54 est positionné pour être mis en contact avec le port 44 de la plaque lorsque le pêne est engagé dans l'orifice 42 de la gâche. Le port 44 et/ou le port 54 peut ainsi comprendre deux plots rétractables pour garantir une mise en contact mutuelle des ports 44, 55.

Dans le mode de réalisation illustré sur les **figures 3 à 5****,** des fils électriques relient le port de connexion 54 à la batterie d'alimentation 6. Le port de connexion électrique 54 constitue un port par lequel la batterie 6 peut être rechargée.

La batterie 6 d'alimentation du moteur 51 se trouve dans le boîtier du module 3 et à l'extérieur du boîtier du dispositif de verrouillage 5. Les fils électriques reliant le port de chargement 54 à la batterie 6 s'étendent à travers un orifice 500 formé dans le boîtier 50 du dispositif de verrouillage 5, de même que les fils électriques reliant la batterie 6 au moteur 51.

La serrure 55 à clé manuelle est par exemple une serrure 55 à barillet. La serrure 55 à clé manuelle est agencée entre la partie intermédiaire 521 du pêne et le moteur 51. Le barillet est accessible depuis l'extérieur du boîtier 50 par une ouverture 550 formée dans le boîtier 50. La serrure 55 à clé manuelle comprend un poussoir 552 configuré pour déplacer en translation le pêne 52 lorsqu'une clé est insérée et tournée dans le barillet. La serrure 55 s'étend dans le boîtier 50 à travers l'orifice transversal 524 formée dans la partie interne 520 du pêne 52. Le poussoir 552 sollicite un bord de cet orifice 524 pour déplacer le pêne, lorsque la clé est tournée dans la serrure 55.

Le dispositif de verrouillage 5 comprend en outre un élément de rappel 57 configuré pour solliciter le pêne 52 vers sa position verrouillée.

L'élément de rappel 57 est logé à l'intérieur du boîtier 50. Il est fixé d'une part à une paroi du boîtier 50 et d'autre part à la partie interne 522 du pêne 52. L'élément de rappel 57 comprend par exemple un ressort qui travaille en compression.

Le dispositif de verrouillage 5 comprend en outre un élément 56 faisant saillie vers la gâche 5 après montage du portail 1. Plus précisément, l'élément 56 est agencé pour être engagé dans l'orifice 43 formé dans la plaque 40. Cet élément 56 présente une extrémité libre de forme tronconique, assurant une fonction de guidage du boîtier 50 du dispositif de verrouillage 5 par rapport à la plaque 40 de la gâche 4 lors de la fermeture du portail 1.

En référence aux **figures 4 et 5****,** le fonctionnement du portail 1 coulissant selon ce mode de réalisation est le suivant.

On suppose que le portail 1 est initialement dans une position ouverte : le vantail 2 se trouve à distance de la colonne.

Une télécommande émet une commande de fermeture du portail 1, qui est captée par les moyens de communication sans fil du module 3. A partir de la commande de fermeture reçue, le dispositif de commande 7 pilote le moteur 80 pour faire tourner la roue 84 en rotation, de sorte que le vantail 2 se déplace en translation horizontale vers la colonne comprenant la gâche 4.

Au cours du déplacement du vantail 2, la surface extérieure 5221 du crochet vient en appui contre le rebord 420 de la gâche 4, ce qui entraine le soulèvement vertical du crochet et plus généralement du pêne 52 jusqu'à ce que le pêne soit positionné dans la position déverrouillée. Au cours de ce soulèvement, l'élément de rappel 57 travaille en compression. La **figure 4** montre le pêne dans la position déverrouillée (bien que le dispositif 5 soit représenté sur cette figure à distance de la gâche 4 pour une meilleure lisibilité).

Au cours du déplacement du vantail 2, le crochet 522 s'engage dans la gâche 4 à travers l'orifice 42, jusqu'à ce que le boîtier 50 du dispositif de verrouillage 5 vienne en butée contre la plaque 40, et en particulier jusqu'à ce que les ports 44 et 54 soient électriquement connectés.

Une fois que le crochet a totalement été engagé dans l'orifice 42, le pêne 52 se déplace alors naturellement vers sa position verrouillée, par sollicitation du ressort 57 envers la partie interne 520 du pêne 52. Le crochet 522 du pêne 52 descend alors à l'intérieur de la gâche 4, si bien que la partie transversale du pêne 521 vient en butée contre le bord inférieur 420 de l'orifice 42. La plaque 40 vient en prise avec la surface de butée 5221 du crochet 522, ce qui bloque le vantail 2 par rapport à la gâche suivant l'axe de coulissement horizontal Y. Le portail 1 est alors fermé, comme représenté sur la **figure 5****.**

Tant que le portail reste fermé, la batterie 6 peut alors être rechargée par la source électrique à laquelle les ports 44 et 54 sont désormais reliés.

Pour ouvrir le portail 1, la télécommande émet une commande d'ouverture du portail 1, qui est captée par les moyens de communication sans fil du module 3. A partir de la commande d'ouverture reçue, le dispositif de commande 7 active le moteur 51 de sorte à déplacer le pêne 52 vers sa position déverrouillée et l'y maintenir malgré la force exercée sur le pêne par l'élément de rappel 57.

Le dispositif de commande 7 pilote ensuite le moteur 80 pour faire tourner la roue 84 en rotation, de sorte que le vantail 2 s'éloigne de la colonne comprenant la gâche 4.

Enfin, le dispositif de commande 7 désactive le moteur 51 si bien que le pêne 52 se déplace naturellement vers sa position basse, par sollicitation du pêne 52 par l'élément de rappel 57.

On a représenté sur les **figures 6** **et** **7** un deuxième mode de réalisation, qui ne fait pas partie de l'invention, dans lequel le module 3 ne comprend pas d'élément de rappel 57 vers la position verrouillée du pêne 52, et dans lequel le moteur 51 fonctionne différemment du premier mode de réalisation précédemment décrit.

Dans ce deuxième mode de réalisation, le dispositif comprend des moyens de blocage 58 du pêne 52 dans sa position déverrouillée.

Les moyens de blocage 58 comprennent un élément de rappel 580, une bille 581, et une cavité 582 débouchant dans une surface du pêne 52.

La cavité est plus précisément formée dans une surface longitudinale de la partie interne 520 du pêne 52. La cavité 582 est de dimensions adaptées pour recevoir la bille 581. La bille agencée 581 est agencée en regard de la cavité 582 lorsque le pêne est positionné dans sa position déverrouillée. L'élément de rappel 580, par exemple un ressort hélicoïdal, s'étend transversalement à la direction de déplacement du pêne 52, par exemple parallèlement à l'axe X. L'élément de rappel 580 présente une première extrémité fixée au boîtier 50 et une deuxième extrémité fixée à la bille 581. L'élément de rappel 580 est configuré pour solliciter la bille 581 vers la surface dans laquelle la cavité 582 est formée. Lorsque le pêne n'est pas dans sa position déverrouillée, le ressort sollicite ainsi la bille vers le pêne 52 de sorte que la bille vient en appui contre la surface du pêne 52. Lorsque le pêne atteint sa position déverrouillée, l'élément de rappel 580 pousse la bille 581 à l'intérieur de la cavité 582 qui se trouve en regard, ce qui permet de bloquer le déplacement du pêne 52. Lorsque la position déverrouillée du pêne 52 est une position haute, l'élément de rappel 580 est choisi pour présenter une raideur suffisante pour maintenir le pêne 52 dans cette position haute malgré le poids du pêne.

Le fonctionnement du portail 1 coulissant selon le deuxième mode de réalisation est le suivant. On suppose que le portail 1 est initialement fermé : le vantail 2 se trouve contre la colonne, la partie terminale du pêne 52 formant crochet est en prise avec la gâche 4 à travers l'orifice 42 dans la position verrouillée, et les ports 44 et 54 sont en connexion électrique.

Pour ouvrir le portail 1, la télécommande émet une commande d'ouverture du portail 1, qui est captée par les moyens de communication sans fil du module 3. A partir de la commande d'ouverture reçue, le dispositif de commande 7 pilote le moteur 51 de sorte à déplacer le pêne 52 vers sa position déverrouillée.

Lorsque le pêne 52 atteint la position déverrouillée, la bille 581 sollicitée par l'élément de rappel 580 pénètre dans la cavité 582 en regard formée dans le pêne 52, ce qui permet de bloquer le pêne 52 en position déverrouillée. Après pénétration de la bille 581 dans la cavité 582, il n'est plus nécessaire d'utiliser le moteur 51 en vue de ce blocage, puisqu'il est assuré par les moyens 58. Du fait de l'absence de contre-réaction suscitée par un élément de rappel, une brève impulsion électrique est suffisante pour faire en sorte que le moteur 51 déplace le pêne 52 depuis sa position verrouillée jusqu'à sa position déverrouillée, ce qui est particulièrement économe en énergie électrique.

Le dispositif de commande 7 pilote ensuite le moteur 80 pour faire tourner la roue 84 en rotation, de sorte que le vantail 2 s'éloigne de la colonne comprenant la gâche 4.

La fermeture du portail 1 est mise en œuvre sensiblement de la même manière que pour le premier mode de réalisation précédemment décrit, à ceci près que, lorsque le crochet a totalement été engagé dans l'orifice 42 (et que les connecteurs 44, 54 sont électriquement connectés), le dispositif de commande 7 pilote le moteur 51 pour déplacer le pêne 52 depuis la position déverrouillée vers la position verrouillée. Au cours du déplacement du pêne 52, la bille 581 sort hors de la cavité 582 si bien que l'élément de rappel 580 travaille en compression dans la position de verrouillage. Encore une fois, il suffit d'une impulsion brève avec inversion de polarité au niveau du moteur 51 pour assurer ce déplacement du pêne 52 depuis la position déverrouillée, alors que la bille 581 engagée dans la cavité 582, vers la position verrouillée, dans laquelle la bille 581 n'est plus dans la cavité 582.

Un avantage de ce deuxième mode de réalisation, ne faisant pas partie de l'invention, est qu'il n'est pas obligatoire d'utiliser la batterie 6 pour alimenter en électricité le moteur 51 du dispositif de verrouillage 5. Il peut en effet être prévu que le moteur 51 soit relié directement au port de chargement 54 par des fils électriques. Ainsi, le moteur 51 est alimenté directement en électricité par la source d'énergie externe, à laquelle est relié le port 44 de la gâche 4.

L'invention peut faire l'objet d'autres variantes. Par exemple, le module 3 peut être fixé non pas sur la surface avant ou arrière de la portion d'extrémité du vantail 2, mais sur la surface de cette portion d'extrémité en regard de la colonne, comme représenté en **figure 8****.** Dans ce cas, le module forme une extension du portail suivant la direction de coulissement parallèle à l'axe Y. L'épaisseur du vantail (suivant l'axe X) peut ainsi rester la même qu'avant fixation du module 3 formant montant.

Dans une autre variante non illustrée, le module 3 formant un montant est localisé à l'intérieur du vantail 2.

## Revendications

1. Dispositif de verrouillage (5) pour portail coulissant (1), comprenant :
• un boîtier (50),
• un pêne (52) formant un crochet destiné à être engagé dans un orifice (42) d'une gâche (4), et présentant une partie terminale (522) faisant saillie suivant une première direction (Z) hors du boîtier (50), et
• un actionneur (51, 510, 55) logé dans le boîtier (50) et configuré pour déplacer le pêne (52) en translation suivant la première direction (Z) :
∘ depuis une position verrouillée dans laquelle la partie terminale (522) est propre à venir en butée contre la gâche (4) pour empêcher un coulissement du portail (1) lorsque le crochet est engagé dans l'orifice (42), et
∘ vers une position déverrouillée dans laquelle la partie terminale (522) n'est plus en butée contre la gâche (4) pour autoriser le coulissement du portail (1),
le dispositif étant **caractérisé en ce qu'**il comprend en outre un élément de rappel (57) logé dans le boîtier (50) et configuré pour solliciter le pêne (52) vers la position verrouillée.

2. Dispositif (5) selon la revendication précédente, dans lequel la première direction (Z) est perpendiculaire à la direction de coulissement (Y) du portail (1).

3. Dispositif (5) selon l'une des revendications précédentes, dans lequel le pêne comprend une première partie (520) s'étendant suivant la première direction (Z), une deuxième partie (521) prolongeant la première partie (520) et s'étendant suivant la direction de coulissement (Y) du portail (1), la partie terminale (522) prolongeant la deuxième partie (521).

4. Dispositif (5) selon l'une des revendications précédentes, dans lequel l'actionneur comprend un vérin électrique (510) comprenant un moteur (51).

5. Dispositif (5) selon la revendication 4, dans lequel le vérin électrique (510) et le pêne (52) sont agencés l'un à côté de l'autre suivant la première direction.

6. Dispositif (5) selon l'une des revendications 4 à 5, comprenant en outre une batterie d'alimentation (6) du moteur (51).

7. Dispositif (5) selon la revendication précédente, comprenant en outre un port de chargement électrique (54) de la batterie d'alimentation (6), le port étant propre à être raccordé à une source d'alimentation électrique externe.

8. Dispositif (5) selon l'une des revendications précédentes, dans lequel l'élément de rappel comprend un ressort (57) qui travaille en compression.

9. Module (3) pour portail coulissant (1), le module comprenant :
• un boîtier (30) formant un montant du portail (1) lorsque le module (3) est fixé au portail (1), et
• un dispositif de verrouillage (5) selon l'une des revendications précédentes logé au moins partiellement dans le boîtier (30).

10. Module (3) selon la revendication précédente, comprenant en outre une roue (84) agencée pour reposer sur le sol lorsque le module (3) est fixé au portail, et un moteur (80) configuré pour entraîner la roue (84) en rotation.

11. Module (3) selon la revendication précédente, comprenant une unique batterie d'alimentation pour alimenter chaque moteur (51, 80) du module (3).

12. Module (3) selon l'une des revendications 9 à 11, comprenant des moyens de communication sans fil et un dispositif de contrôle (7) configuré pour commander chaque moteur (51, 80) du module (3) en fonction de commandes reçues par les moyens de communication sans fil.

13. Portail coulissant (1) comprenant un module (3) selon l'une des revendications 9 à 12.

14. Portail coulissant (1) selon la revendication précédente, comprenant un vantail (2) présentant
• deux surfaces opposées avant et arrière, le module (3) étant fixé sur l'une des deux surfaces opposées, ou
• une surface orientée pour être en regard d'une gâche (4), le module (3) étant fixé à ladite surface.

## Patentansprüche

1. Verriegelungsvorrichtung (5) für Schiebetor (1), umfassend:
• ein Gehäuse (50),
• einen Riegel (52), der einen Haken bildet, der bestimmt ist, in eine Öffnung (42) eines Schließblechs (4) einzugreifen, und einen terminalen Teil (522) aufweist, der in einer ersten Richtung (Z) aus dem Gehäuse (50) herausragt, und
• einen Aktuator (51, 510, 55), der in dem Gehäuse (50) untergebracht und konfiguriert ist, um den Riegel (52) in der ersten Richtung (Z) translatorisch zu verlagern:
o aus einer verriegelten Position, in welcher der terminale Teil (522) imstande ist, am Schließblech (4) in Anschlag zu kommen, um ein Schieben des Tors (1) zu verhindern, wenn der Haken in die Öffnung (42) eingreift, und
∘ in eine entriegelte Position, in welcher der terminale Teil (522) nicht mehr am Schließblech (4) in Anschlag ist, um das Schieben des Tors (1) zu erlauben,
wobei die Vorrichtung **dadurch gekennzeichnet ist, dass** sie ferner ein Rückstellelement (57) umfasst, welches in dem Gehäuse (50) untergebracht und konfiguriert ist, um den Riegel (52) in die verriegelte Position zu beanspruchen.

2. Vorrichtung (5) nach vorangehendem Anspruch, wobei die erste Richtung (Z) senkrecht zur Schieberichtung (Y) des Tores (1) ist.

3. Vorrichtung (5) nach einem der vorangehenden Ansprüche, wobei der Riegel einen ersten Teil (520) umfasst, der sich in die erste Richtung (Z) erstreckt, wobei ein zweiter Teil (521) den ersten Teil (520) verlängert und sich in der Schieberichtung (Y) des Tores (1) erstreckt, wobei der terminale Teil (522) den zweiten Teil (521) verlängert.

4. Vorrichtung (5) nach einem der vorangehenden Ansprüche, wobei der Aktuator einen Hydraulikzylinder (510) umfasst, der einen Motor (51) umfasst.

5. Vorrichtung (5) nach Anspruch 4, wobei der Hydraulikzylinder (510) und der Riegel (52) in der ersten Richtung nebeneinander eingerichtet sind.

6. Vorrichtung (5) nach einem der Ansprüche 4 bis 5, umfassend ferner eine Versorgungsbatterie (6) des Motors (51).

7. Vorrichtung (5) nach vorangehendem Anspruch, umfassend ferner einen elektrischen Ladeport (54) der Versorgungsbatterie (6), wobei der Port imstande ist, an eine externe elektrische Versorgungsquelle angeschlossen zu sein.

8. Vorrichtung (5) nach einem der vorangehenden Ansprüche, wobei das Rückstellelement eine Feder (57) umfasst, die in Kompression arbeitet.

9. Modul (3) für Schiebetor (1), wobei das Modul umfasst:
• ein Gehäuse (30), welches einen Pfosten des Tores (1) bildet, wenn das Modul (3) an dem Tor (1) befestigt ist, und
• eine Verriegelungsvorrichtung (5) nach einem der vorangehenden Ansprüche, die mindestens teilweise in dem Gehäuse (30) untergebracht ist.

10. Modul (3) nach vorangehendem Anspruch, umfassend ferner ein Rad (84), das eingerichtet ist, um auf dem Boden aufzuliegen, wenn das Modul (3) am Tor befestigt ist, und einen Motor (80), der konfiguriert ist, um das Rad (84) rotierend anzutreiben.

11. Modul (3) nach vorangehendem Anspruch, umfassend eine einzige Versorgungsbatterie zur Versorgung jedes Motors (51, 80) des Moduls (3).

12. Modul (3) nach einem der Ansprüche 9 bis 11, umfassend drahtlose Kommunikationsmittel und eine Kontrollvorrichtung (7), die konfiguriert ist, um jeden Motor (51, 80) des Moduls (3) in Abhängigkeit von Befehlen, empfangen von den drahtlosen Kommunikationsmitteln, zu steuern.

13. Schiebetor (1), umfassend ein Modul (3) nach einem der Ansprüche 9 bis 12.

14. Schiebetor (1) nach vorangehendem Anspruch, umfassend einen Flügel (2), aufweisend
• zwei gegenüberliegende Flächen vorn und hinten, wobei das Modul (3) an einer der zwei gegenüberliegenden Flächen befestigt ist, oder
• eine Fläche, die ausgerichtet ist, um einem Schließblech (4) zugewandt zu sein, wobei das Modul (3) an der Fläche befestigt ist.

## Claims

1. Locking device (5) for sliding gate (1), comprising:
• a housing (50),
• a latch bolt (52) forming a hook intended to be engaged in an orifice (42) of a striker plate (4), and having an end portion (522) protruding in a first direction (Z) outside the housing (50), and
• an actuator (51, 510, 55) housed in the housing (50) and configured to displace the latch bolt (52) in translation in the first direction (Z):
∘ from a locked position wherein the end portion (522) is able to abut against the striker plate (4) in order to prevent the sliding of the gate (1) when the hook is engaged in the orifice (42), and
∘ towards an unlocked position wherein the end portion (522) is no longer in abutment against the striker plate (4) in order to authorise the sliding of the gate (1), the device being **characterised in that** it further comprises a return element (57) housed in the housing (50) and configured to urge the latch bolt (52) towards the locked position.

2. Device (5) according to the preceding claim, wherein the first direction (Z) is perpendicular to the direction of sliding (Y) of the gate (1).

3. Device (5) according to one of the preceding claims, wherein the latch bolt comprises a first portion (520) extending in the first direction (Z), a second portion (521) extending the first portion (520) and extending in the direction of sliding (Y) of the gate (1), the end portion (522) extending the second portion (521).

4. Device (5) according to one of the preceding claims, wherein the actuator comprises an electric cylinder (510) comprising a motor (51).

5. Device (5) according to claim 4, wherein the electric cylinder (510) and the latch bolt (52) are arranged next to one another in the first direction.

6. Device (5) according to one of claims 4 to 5, further comprising a battery for supplying (6) the motor (51).

7. Device (5) according to the preceding claim, further comprising an electrical charging port (54) of the supply battery (6), with the port being able to be connected to an external source of electrical power.

8. Device (5) according to one of the preceding claims, wherein the return element comprises a spring (57) that works in compression.

9. Module (3) for a sliding gate (1), with the module comprising:
• a housing (30) forming an upright of the gate (1) when the module (3) is fastened to the gate (1), and
• a locking device (5) according to one of the preceding claims housed at least partially in the housing (30).

10. Module (3) according to the preceding claim, further comprising a wheel (84) arranged to rest on the ground when the module (3) is fastened to the gate, and a motor (80) configured to drive the wheel (84) in rotation.

11. Module (3) according to the preceding claim, comprising a single supply battery for supplying each motor (51, 80) of the module (3).

12. Module (3) according to one of claims 9 to 11, comprising means for wireless communication and a control device (7) configured to control each motor (51, 80) of the module (3) according to the commands received by the wireless means of communication.

13. Sliding gate (1) comprising a module (3) according to one of claims 9 to 12.

14. Sliding gate (1) according to the preceding claim, comprising a leaf (2) that has
• two opposite front and rear surfaces, with the module (3) being fastened to one of the two opposite surfaces, or
• a surface oriented to be facing a striker plate (4), the module (3) being fastened to said surface.
